# FASCICULE DE BREVET EUROPEEN

(11) **EP 3 222 903 B1**
(45) Date de publication et mention de la délivrance du brevet: **04.05.2022**
(21) Numéro de dépôt: 17157087.2
(22) Date de dépôt: 21.02.2017
(51) Int. Cl.: F21S 41/151, F21S 41/19, F21S 43/14, F21S 43/19

(54) **DISPOSITIF LUMINEUX DE VÉHICULE AUTOMOBILE ET PROCÉDÉ D'ASSEMBLAGE ASSOCIÉ**
LEUCHTVORRICHTUNG FÜR KRAFTFAHRZEUG, UND ENTSPRECHENDES MONTAGEVERFAHREN
MOTOR VEHICLE LIGHTING DEVICE AND ASSOCIATED ASSEMBLY METHOD

(30) Priorité: 23.02.2016 FR 1651460
(43) Date de publication de la demande: 27.09.2017
(73) Titulaire: Valeo Vision, 93012 Bobigny Cedex (FR)
(72) Inventeur: THIMOUY, Jean-Christophe, 44390 PETIT-MARS (FR); TROTTIER, Samuel, 49100 ANGERS (FR)
(74) Mandataire: Valeo Visibility

(56) Documents cités:
- EP-A1- 2 574 503
- EP-A2- 1 679 472
- EP-A2- 2 213 934
- CN-U- 203 784 789
- DE-A1-102012 219 007

## Description

La présente invention concerne un dispositif lumineux de véhicule automobile, du type comportant : un circuit imprimé, comprenant un ou plusieurs composants électroniques ; et un support assemblé ou apte à être assemblé au circuit imprimé.

Il est connu de prévoir, à l'arrière ou sur les côtés d'un véhicule automobile, des dispositifs lumineux aptes à remplir différentes fonctions d'éclairage et de signalisation. Un projecteur comprenant des diodes électro-luminescentes (LED) disposées sur un circuit imprimé (PCB), lui-même assemblé à un support, est notamment connu des documents DE 10 2012 219 007 A1, EP 2 574 503 A1 et CN203784789.

L'assemblage du PCB avec le support est délicat pour des raisons d'ergonomie des pièces. En effet, les chocs lors de l'assemblage doivent être évités pour ne pas détériorer les LED, ou plus généralement les composants électroniques du PCB. Pour cette raison, l'assemblage du PCB avec le support nécessite en général des outils spécifiques et un procédé techniquement contraignant.

La présente invention a pour but de simplifier le montage du dispositif lumineux, en particulier l'assemblage du PCB avec le support.

A cet effet, la présente invention se rapporte à un dispositif lumineux tel que décrit dans la revendication 1.

Suivant d'autres aspects avantageux de l'invention, le dispositif lumineux comporte l'une ou plusieurs des caractéristiques décrites dans les revendication 2 à 8.

L'invention se rapporte en outre à un procédé d'assemblage d'un dispositif lumineux tel que décrit dans la revendication 9.

Suivant d'autres aspects avantageux de l'invention, le procédé d'assemblage comporte l'une ou plusieurs des caractéristiques décrites dans les revendications 10 et 11.

L'invention sera mieux comprise à la lecture de la description qui va suivre, donnée uniquement à titre d'exemple non limitatif et faite en se référant aux dessins sur lesquels :
- la figure 1 est une vue en perspective d'un dispositif lumineux selon un mode de réalisation de l'invention, dans une configuration avant assemblage ;
- la figure 2 est une vue de dessus du dispositif lumineux de la figure 1, dans une configuration en cours d'assemblage ; et
- la figure 3 est une vue en perspective du dispositif lumineux des figures 1 et 2, dans une configuration assemblée.

Les figures 1, 2 et 3 représentent un dispositif lumineux 10 selon un mode de réalisation de l'invention.

Le dispositif lumineux 10 comporte un circuit imprimé ou PCB 12 et un support 14, assemblés ou aptes à être assemblés l'un avec l'autre.

Le PCB 12 comporte une plaque 16 de substrat rigide, sur laquelle est déposé un matériau électriquement conducteur, formant un circuit électrique. La plaque 16 est sensiblement plane et comporte une première 18 et une seconde 20 faces opposées. Dans le mode de réalisation des figures 1 à 3, la plaque 16 a une forme essentiellement longitudinale, disposée selon un premier axe 22. En particulier, la plaque 16 comporte un premier 24 et un second 26 bords longitudinaux, situés de part et d'autre du premier axe 22.

Le PCB 12 comporte également des composants électroniques 28, fixés à la première face 18 de la plaque 16.

Dans le mode de réalisation des figures 1 à 3, lesdits composants comprennent notamment des sources lumineuses 28 de type LED,, visibles sur la figure 2 et par transparence sur la figure 1.

Selon une variante non représentée, le dispositif lumineux 10 comporte au moins une source lumineuse fixée au support 14 et/ou à un autre élément de type radiateur. Dans ce cas, ladite source lumineuse est par exemple reliée électriquement au PCB 12 par l'intermédiaire d'un circuit imprimé flexible avant ou après assemblage du PCB 12 avec le support 14.

Le PCB 12 comporte également des éléments d'assemblage avec le support 14. Dans le mode de réalisation des figures 1 à 3, lesdits éléments d'assemblage sont formés par des découpes dans la plaque 16.

Un premier élément d'assemblage est formé par un trou traversant 30, proche d'une première extrémité de la plaque 16 selon l'axe 22. De préférence, le trou traversant 30 a une forme non symétrique selon un plan parallèle à l'axe 22 et perpendiculaire aux première 18 et seconde 20 faces. Dans le mode de réalisation des figures 1 à 3, le trou traversant 30 a une forme en demi-lune, avec un bord recourbé et un bord rectiligne respectivement disposés du côté du premier 24 et du second 26 bord longitudinaux de la plaque 16.

Un deuxième élément d'assemblage est formé par une première découpe 32, ménagée dans le premier bord longitudinal 24 de la plaque 16. La première découpe 32 est proche d'une seconde extrémité 33 de la plaque 16 selon l'axe 22.

Un troisième élément d'assemblage est formé par une deuxième découpe 34, ménagée dans le second bord longitudinal 26 de la plaque 16. La deuxième découpe 34 est située entre le trou traversant 30 et la première découpe 32 selon l'axe 22.

Le support 14 est par exemple formé d'un ou de plusieurs matériaux plastiques. Le support 14 comporte par exemple une optique de sortie 36, destinée à faire partie d'une surface extérieure d'un véhicule automobile comprenant le dispositif lumineux 10.

Le support 14 comporte également une partie de contact 37, adjacente à l'optique de sortie 36. Ladite partie de contact 37 est destinée à être au contact du PCB 12 lorsque ledit PCB est assemblé au support 14, comme sur la figure 3. Dans ladite partie de contact 37 sont ménagés des logements 38, destinés à être disposés en vis-à-vis des LED 28 du PCB 12. Entre lesdits logements 38 et l'optique de sortie 36, le support 14 comporte éventuellement des dispositifs optiques et/ou des guides lumineux supplémentaires (non représentés), destinés à transmettre et diffuser une lumière émise par les LED 28 vers l'extérieur du dispositif lumineux 10.

Le support 14 comporte également des éléments de structure 40, destinés à l'assemblage dudit support 14 avec le véhicule automobile. Ces éléments de structure, ainsi que d'éventuelles pièces déjà assemblées au support 14, génèrent un encombrement spatial lors du montage du PCB 12 sur le support 14.

Dans la suite de la description, on considère une base orthonormée (X, Y, Z) définie par rapport au support 14. Dans le dispositif lumineux 10 en configuration assemblée, comme sur la figure 3, une direction principale d'émission de la lumière des LED 28 est parallèle à X. La direction Z correspond à la verticale, le dispositif lumineux 10 étant assemblé à un véhicule automobile.

Le support 14 comporte également des éléments d'assemblage avec le PCB 12, de sorte qu'en configuration assemblée (Figure 3), la plaque 16 soit sensiblement disposée contre la partie de contact 37 selon un plan (Y, Z), le premier axe 22 étant disposé selon Y.

Un premier élément d'assemblage du support 14 avec le PCB 12 est formé par une tige pivot 42. En particulier, la tige pivot 42 est destinée à être assemblée au trou traversant 30 du PCB 12 et à coopérer avec ledit trou traversant.

La tige pivot 42 a une forme sensiblement longitudinale, disposée selon un deuxième axe 44 parallèle à X. La tige pivot 42 forme une saillie par rapport à la partie de contact 37 du support 14. Ladite saillie est orientée vers l'arrière, soit dans le sens opposé à l'optique de sortie 36.

Une première extrémité de la tige pivot 42, reliée à la partie de contact 37, est formée par une butée axiale 45. Une seconde extrémité, libre, de ladite tige pivot 42 est formée par un bouton d'introduction 46.

Sur la figure 1, le PCB 12 est dans une configuration d'emboîtement du trou traversant 30 avec le bouton d'introduction 46, permettant d'enfiler le PCB 12 sur la tige pivot 42. Dans cette configuration d'emboîtement, la plaque 16 est sensiblement disposée perpendiculaire au deuxième axe 44. La première face 18 de ladite plaque 16 est orientée vers la partie de contact 37 du support 14, soit vers l'avant sur les figures.

Dans la configuration d'emboîtement, le premier axe 22 forme un angle α (Figure 3) avec la position dudit axe 22 en configuration assemblée. De préférence, l'angle α est supérieur ou égal à 45°.

Dans le mode de réalisation des figures 1 à 3, l'angle α est sensiblement égal à 90°. Dans la configuration d'emboîtement, le premier axe 22 est disposé selon Z et la seconde extrémité 33 de la plaque 16 est orientée vers le bas.

Une section transversale dudit bouton d'introduction 46 a une forme sensiblement complémentaire de celle du trou traversant 30 du PCB 12, dans ladite configuration d'emboîtement. En revanche, lorsque l'axe 22 de la plaque 16 est incliné par rapport à sa position verticale de la figure 1, la forme du bouton d'introduction 46 n'est plus complémentaire de celle du trou traversant 30. Le bouton d'introduction 46 forme alors une butée empêchant de séparer le PCB 12 de la tige pivot 42 par translation selon l'axe 44.

Dans le mode de réalisation des figures 1 à 3, le bouton d'introduction 46 du support 14 a une forme en demi-lune, symétrique selon un plan (X, Y).

Entre la butée axiale 45 et le bouton d'introduction 46, la tige pivot 42 comporte une portion de rotation 50. Une longueur axiale de la portion de rotation 50 autorise au PCB 12 un jeu en translation selon l'axe 44, entre les butées 45 et 46.

Par ailleurs, les dimensions transversales de la portion de rotation 50 sont inférieures à celles du bouton d'introduction 46. En particulier, lorsque le trou traversant 30 du PCB 12 est enfilé sur ladite portion de rotation 50, ledit PCB 12 est apte à pivoter autour du deuxième axe 44 parallèle à X.

En outre, la forme et les dimensions du trou traversant 30 et de la tige pivot 42 permettent au PCB 12, enfilé sur la portion de rotation 50, de pivoter autour d'au moins un axe perpendiculaire au deuxième axe 44. Dans le mode de réalisation des figures 1 à 3, le PCB 12, enfilé sur la portion de rotation 50, peut pivoter autour de tout axe compris dans un plan (Y, Z) passant par la portion de rotation 50.

En particulier, le PCB 12, enfilé sur la portion de rotation 50, peut pivoter perpendiculairement à X, de sorte à déplacer vers l'arrière la seconde extrémité 33 de la plaque 16.

La forme des premiers éléments d'assemblage permet aux mouvements de rotation du PCB 12, autour de X et perpendiculairement à X, d'avoir lieu simultanément ou séparément. L'amplitude de rotation du PCB 12 autour d'un axe perpendiculaire à X dépend d'une position angulaire dudit PCB 12 par rapport à X.

Sur la figure 2, le PCB 12 est représenté dans une configuration intermédiaire d'assemblage, le premier axe 22 étant disposé dans le même plan (X, Y) que dans la configuration assemblée de la figure 3. Dans cette configuration intermédiaire d'assemblage, le premier axe 22 est apte à former un angle maximal β avec la position dudit axe 22 en configuration assemblée. L'angle maximal β correspond à un débattement maximal vers l'arrière de la seconde extrémité 33 de la plaque 16, par rapport à la partie de contact 37.

De préférence, l'angle maximal β est compris entre 5° et 25°, plus préférentiellement égal à environ 20°.

Un deuxième dispositif d'assemblage du support 14 avec le PCB 12 est formé par une encoche 54, apte à être assemblée à la première découpe 32 dudit PCB 12.

L'encoche 54 s'étend sensiblement selon Y et est ménagée dans un taquet 56 relié à la partie de contact 37 du support 14. Le taquet 56 est sensiblement disposé selon X et orienté vers l'arrière.

Selon X, l'encoche 54 est délimitée d'une part par une butée 58, orientée vers la partie de contact 37, et d'autre part par un bourrelet 60 formant une extrémité libre du taquet 56. Selon Z, l'encoche 54 est ménagée sur une partie supérieure du taquet 56.

Dans la configuration assemblée de la figure 3, la première découpe 32 du PCB 12 est insérée dans l'encoche 54. La plaque 16 est ainsi bloquée en rotation autour du deuxième axe 44, dans le sens qui tendrait à ramener vers le bas la seconde extrémité 33 de ladite plaque 16.

Un troisième dispositif d'assemblage du support 14 avec le PCB 12 permet de bloquer la plaque 16 dans le sens de rotation opposé, en coopérant avec la deuxième découpe 34 dudit PCB 12.

Ledit troisième dispositif d'assemblage est formé par une languette 62, en relief selon X par rapport à la partie de contact 37 du support 14, et orientée vers l'arrière. La languette 62 comporte notamment une extrémité libre 64 selon X.

Une partie inférieure de ladite languette 62 comporte une cavité 66, disposée à l'écart de l'extrémité libre 64. Ladite cavité 66 a une forme complémentaire de celle de la deuxième découpe 34, de sorte à bloquer la plaque 16 en rotation et en translation selon le deuxième axe 44.

Dans le mode de réalisation des figures 1 à 3, la languette 62 est flexible et apte à se déformer élastiquement par torsion autour d'un axe parallèle à Y ; de plus, la cavité 66 est traversante selon Z.

Selon une variante de réalisation non représentée, la languette 62 est fixée à la partie de contact 37 à la fin du procédé d'assemblage du support 14 avec le PCB 12. Selon cette variante, la languette 62 peut être rigide et/ou la cavité 66 peut être non traversante.

Un procédé d'assemblage du dispositif lumineux 10 va maintenant être décrit. Par rapport au support 14, le PCB 12 est placé dans la configuration d'emboîtement représentée à la figure 1. Le trou traversant 30 de la plaque 16 est ensuite enfilé sur la tige pivot 42.

Les formes particulières du trou traversant 30 et du bouton d'introduction 46 ont une fonction de détrompage, de sorte que les LED 28 sont nécessairement orientées vers la partie de contact 37 du support 14.

Le PCB 12 est translaté selon le deuxième axe 44 jusqu'à être bloqué par la butée axiale 45 de la tige pivot 42. Le trou traversant 30 est alors disposé autour de la portion de rotation 50 de ladite tige pivot 42.

Un premier mouvement de rotation est alors appliqué au PCB 12 de sorte à déplacer vers l'arrière la seconde extrémité 33 de la plaque 16. Le premier mouvement de rotation a lieu autour d'un axe perpendiculaire à X.

Simultanément ou suite audit premier mouvement, un deuxième mouvement de rotation est appliqué au PCB 12 autour du deuxième axe 44, de sorte à déplacer vers le haut la seconde extrémité 33 de la plaque 16. Le PCB 12 arrive ainsi à la configuration intermédiaire d'assemblage de la figure 2. L'angle β de débattement vers l'arrière permet à ladite seconde extrémité 33 de passer à l'écart du bourrelet 60 alors que le deuxième mouvement de rotation se poursuit. La plaque 16 ne vient donc pas en butée contre le taquet 56 durant ledit deuxième mouvement.

Le deuxième mouvement de rotation autour de l'axe 44 est poursuivi jusqu'à ce que la première découpe 32 soit située plus haut que le taquet 56 par rapport à Z.

Un troisième mouvement de rotation est alors appliqué au PCB 12 de sorte à déplacer vers l'avant la seconde extrémité 33 de la plaque 16. Le troisième mouvement de rotation a lieu autour d'un axe perpendiculaire à X. La plaque 16 est ainsi rabattue vers la partie de contact 37 du support 14, de manière inverse au premier mouvement de rotation.

Le troisième mouvement de rotation est poursuivi jusqu'à ce que le premier axe 22 se trouve dans un même plan (Y, Z) que dans la configuration assemblée de la figure 3. La première découpe 32 du PCB 12 est alors située au-dessus de l'encoche 54 du taquet 56.

Un quatrième mouvement de rotation est alors appliqué au PCB 12 autour du deuxième axe 44, de sorte à déplacer vers le bas la seconde extrémité 33 de la plaque 16. La première découpe 32 est ainsi abaissée de sorte à s'insérer dans l'encoche 54.

Le PCB 12 et le support 14 sont alors dans la configuration assemblée de la figure 3, formant le dispositif lumineux 10. Les LED 28 du PCB 12 sont disposés en vis-à-vis des logements 38 de la partie de contact 37 du support 14, de sorte à diffuser de la lumière vers l'optique de sortie 36.

L'insertion de la première découpe 32 dans l'encoche 54 bloque le PCB 12 en rotation autour de l'axe 44, par rapport au support 14, dans un premier sens de rotation. Cette insertion bloque également le PCB 12 en translation selon X, ainsi qu'en rotation autour de Y et de Z.

De plus, en configuration assemblée, la portion de rotation 50 dans le trou traversant 30 bloque le PCB 12 en translation selon Y par rapport au support 14.

Dans la configuration intermédiaire d'assemblage de la figure 2, durant le deuxième mouvement de rotation selon l'axe 44, le second bord longitudinal 26 de la plaque 16 arrive en butée contre l'extrémité libre 64 de la languette 62. Lorsque le deuxième mouvement de rotation se poursuit pour faire passer la première découpe 32 au-dessus du taquet 56, la pression de la plaque 16 déforme la languette 62 vers le haut. Ensuite, lorsque la première découpe 32 est insérée dans l'encoche 54, la deuxième découpe 34 dudit deuxième bord longitudinal 26 s'insère dans la cavité 66 de la languette 62, ladite languette reprenant sa forme initiale.

L'insertion de la deuxième découpe 34 dans la cavité 66 bloque le PCB 12 en rotation autour de X, dans un second sens de rotation. Chacun des deuxième 32, 54 et troisième 34, 66 dispositifs d'assemblage du PCB 12 et du support 14 bloque donc ledit PCB 12 par rapport audit support 14 selon un sens différent de rotation selon X.

De manière optionnelle, l'insertion de la deuxième découpe 34 dans la cavité 66 bloque également le PCB 12 par rapport au support 14, en translation selon X et/ou selon Y, et/ou en rotation autour de Z.

Selon la variante de réalisation précédemment évoquée, la languette 62 est fixée à la partie de contact 37 du support 14 après l'insertion de la première découpe 32 dans l'encoche 54, de sorte à bloquer le PCB 12 dans le second sens de rotation. La fixation de la languette 62 au support 14 est par exemple effectuée par clipsage ou vissage.

Le procédé d'assemblage décrit ci-dessus nécessite une amplitude de mouvement relativement faible, notamment en ce qui concerne les rotations du PCB 12. Ce dernier peut ainsi être assemblé au support 14 même dans le cas où ledit support est placé dans un environnement déjà encombré.

Par ailleurs, l'assemblage peut être effectué à la main par un opérateur, sans outil spécifique et sans que le PCB 12 ne subisse de chocs nuisibles aux composants électroniques, notamment aux LED 28.

Le PCB 12 en configuration assemblée est entièrement bloqué en rotation et translation par rapport au support 14, de manière à rester au contact dudit support en cas de vibrations du véhicule équipé du dispositif lumineux 10.

## Revendications

1. Dispositif lumineux (10) pour véhicule automobile, comportant :
- un circuit imprimé (12), comprenant un ou plusieurs composants électroniques (28) ; et
- un support (14) assemblé ou apte à être assemblé au circuit imprimé ; ledit dispositif lumineux étant **caractérisé en ce qu'**il comprend
- un premier dispositif d'assemblage (30, 42, 50) entre le circuit imprimé et le support, ledit premier dispositif d'assemblage comprenant un premier élément (30) porté par le circuit imprimé et un deuxième élément (42, 50) porté par le support,
ledit premier dispositif d'assemblage autorisant des rotations dudit circuit imprimé par rapport audit support, autour d'un axe (44) et autour d'un axe perpendiculaire à l'axe (44) ; et
- un deuxième dispositif d'assemblage (32, 54) entre le circuit imprimé et le support, situé à distance du premier dispositif d'assemblage,
ledit deuxième dispositif d'assemblage comprenant : un troisième élément (32) porté par le circuit imprimé et situé à distance du premier élément (30) ; et un quatrième élément (54) porté par le support et situé à distance du deuxième élément (42, 50),
ledit deuxième dispositif d'assemblage étant apte à bloquer les rotations du circuit imprimé par rapport au support autour d'un axe perpendiculaire à l'axe (44) ainsi que dans un sens autour de l'axe (44), dans une configuration assemblée dudit circuit imprimé et dudit support.

2. Dispositif lumineux selon la revendication 1, dans lequel les premier et deuxième éléments du premier dispositif d'assemblage comportent respectivement : une ouverture (30) ménagée dans le circuit imprimé ; et un relief (42, 50) du support, ledit relief étant disposé selon l'axe (44) ; le circuit imprimé étant apte à pivoter autour dudit relief inséré dans ladite ouverture.

3. Dispositif lumineux selon la revendication 1 ou la revendication 2, dans lequel les troisième et quatrième éléments du deuxième dispositif d'assemblage comportent respectivement : une découpe (32) d'un bord du circuit imprimé ; et une encoche (54) du support ; ladite découpe étant apte à être insérée dans ladite encoche.

4. Dispositif lumineux selon l'une des revendications précédentes, dans lequel :
- le circuit imprimé (12) a une forme sensiblement longitudinale, comprenant une première et une seconde (33) extrémités opposées ;
- le premier élément (30) du premier dispositif d'assemblage est situé proche de la première extrémité ; et
- le troisième élément (32) du deuxième dispositif d'assemblage est situé proche de la seconde extrémité (33).

5. Dispositif lumineux selon l'une des revendications précédentes, dans lequel,
le circuit imprimé et le support étant dans une position angulaire, par rapport à l'axe (44) correspondant à la configuration assemblée,
le premier dispositif d'assemblage autorise une rotation du circuit imprimé autour d'un axe perpendiculaire audit axe (44), d'un angle (β) par rapport à ladite configuration assemblée,
ledit angle (β) étant compris entre 5° et 25° et préférentiellement égal à environ 20°.

6. Dispositif lumineux selon l'une des revendications précédentes, dans lequel les formes respectives (30, 46) des premier et deuxième éléments du premier dispositif d'assemblage sont aptes à imposer une configuration spatiale du circuit imprimé (12) par rapport au support (14) lors de l'assemblage desdits premier et deuxième éléments.

7. Dispositif lumineux selon l'une des revendications précédentes, dans lequel :
- le deuxième dispositif d'assemblage (32, 54) est configuré pour bloquer la rotation du circuit imprimé par rapport au support autour de l'axe (44) dans un premier sens uniquement ; et
- le dispositif lumineux comprend en outre un troisième dispositif d'assemblage (34, 62, 66) entre le circuit imprimé et le support, configuré pour bloquer la rotation du circuit imprimé par rapport au support autour de l'axe (44) dans un second sens opposé,
ledit troisième dispositif d'assemblage comprenant un cinquième élément (34) porté par le circuit imprimé et un sixième élément (62, 66) porté par le support.

8. Dispositif lumineux selon l'une des revendications précédentes, comprenant une ou plusieurs sources lumineuses (28), préférentiellement de type à semiconducteur, fixées à une face (18) du circuit imprimé.

9. Procédé d'assemblage d'un dispositif lumineux (10) selon l'une des revendications précédentes, dans lequel :
- les premier (30) et deuxième (42, 50) éléments du premier dispositif d'assemblage sont assemblés l'un à l'autre, dans une configuration initiale du circuit imprimé (12) par rapport au support (14) ; puis
- un premier, un deuxième et un troisième mouvements de rotation sont successivement appliqués au circuit imprimé par rapport au support, le deuxième mouvement étant effectué autour de l'axe (44), les premier et troisième mouvements étant effectués autour d'un axe perpendiculaire à l'axe (44),
une trajectoire du troisième élément (32) du deuxième dispositif d'assemblage contournant ainsi le quatrième élément (54) dudit deuxième dispositif d'assemblage ; puis
- un quatrième mouvement de rotation est appliqué au circuit imprimé par rapport au support, autour de l'axe (44), en sens inverse du deuxième mouvement, de sorte à assembler les troisième (32) et quatrième (54) éléments du deuxième dispositif d'assemblage,
le circuit imprimé et le support se trouvant ainsi en configuration assemblée.

10. Procédé d'assemblage selon la revendication 9, d'un dispositif lumineux selon la revendication 7, dans lequel :
- l'application des premier et deuxième mouvements de rotation au circuit imprimé conduit à une déformation élastique du sixième élément (62, 66) du troisième dispositif d'assemblage ; et
- l'application des troisième et quatrième mouvements de rotation au circuit imprimé conduit ensuite à une déformation inverse dudit sixième élément, et à l'assemblage des cinquième (34) et sixième (66) éléments du troisième dispositif d'assemblage.

11. Procédé d'assemblage selon la revendication 9, d'un dispositif lumineux selon la revendication 7, dans lequel le sixième élément (62, 66) du troisième dispositif d'assemblage est assemblé au support (14) après l'assemblage des troisième (32) et quatrième (54) éléments du deuxième dispositif d'assemblage.

## Patentansprüche

1. Leuchtvorrichtung (10) für ein Kraftfahrzeug, die aufweist:
- eine Leiterplatte (12), die ein oder mehrere elektronische Bauteile (28) enthält; und
- einen Träger (14), der mit der Leiterplatte zusammengebaut ist oder mit ihr zusammengebaut werden kann;
wobei die Leuchtvorrichtung **dadurch gekennzeichnet ist, dass** sie enthält
- eine erste Zusammenbauvorrichtung (30, 42, 50) zwischen der Leiterplatte und dem Träger, wobei die erste Zusammenbauvorrichtung ein von der Leiterplatte getragenes erstes Element (30) und ein vom Träger getragenes zweites Element (42, 50) enthält,
wobei die erste Zusammenbauvorrichtung Drehungen der Leiterplatte bezüglich des Trägers um eine Achse (44) und um eine Achse lotrecht zur Achse (44) erlaubt; und
- eine zweite Zusammenbauvorrichtung (32, 54) zwischen der Leiterplatte und dem Träger, die sich in Abstand zur ersten Zusammenbauvorrichtung befindet,
wobei die zweite Zusammenbauvorrichtung enthält: ein drittes Element (32), das von der Leiterplatte getragen wird und sich in Abstand zum ersten Element (30) befindet; und ein viertes Element (54), das vom Träger getragen wird und sich in Abstand zum zweiten Element (42, 50) befindet,
wobei die zweite Zusammenbauvorrichtung in einer zusammengebauten Konfiguration der Leiterplatte und des Trägers die Drehungen der Leiterplatte bezüglich des Trägers um eine Achse lotrecht zur Achse (44) sowie in einer Richtung um die Achse (44) blockieren kann.

2. Leuchtvorrichtung nach Anspruch 1, wobei die ersten und zweiten Elemente der ersten Zusammenbauvorrichtung je aufweisen: eine in der Leiterplatte ausgesparte Öffnung (30); und ein Relief (42, 50) des Trägers, wobei das Relief gemäß der Achse (44) angeordnet ist; wobei die Leiterplatte um das in die Öffnung eingeführte Relief schwenken kann.

3. Leuchtvorrichtung nach Anspruch 1 oder Anspruch 2, wobei die dritten und vierten Elemente der zweiten Zusammenbauvorrichtung je aufweisen: einen Ausschnitt (32) eines Rands der Leiterplatte; und eine Kerbe (54) des Trägers; wobei der Ausschnitt in die Kerbe eingeführt werden kann.

4. Leuchtvorrichtung nach einem der vorhergehenden Ansprüche, wobei:
- die Leiterplatte (12) im Wesentlichen eine längliche Form hat, die ein erstes und ein zweites gegenüberliegendes Ende (33) enthält;
- das erste Element (30) der ersten Zusammenbauvorrichtung sich nahe dem ersten Ende befindet; und
- das dritte Element (32) der zweiten Zusammenbauvorrichtung sich nahe dem zweiten Ende (33) befindet.

5. Leuchtvorrichtung nach einem der vorhergehenden Ansprüche, wobei, da die Leiterplatte und der Träger sich in einer Winkelstellung bezüglich der Achse (44) entsprechend der zusammengebauten Konfiguration befinden, die erste Zusammenbauvorrichtung eine Drehung der Leiterplatte um eine Achse lotrecht zur Achse (44) um einen Winkel (β) bezüglich der zusammengebauten Konfiguration erlaubt,
wobei der Winkel (β) zwischen 5° und 25° liegt und vorzugsweise gleich etwa 20° ist.

6. Leuchtvorrichtung nach einem der vorhergehenden Ansprüche, wobei die jeweiligen Formen (30, 46) der ersten und zweiten Elemente der ersten Zusammenbauvorrichtung fähig sind, eine räumliche Konfiguration der Leiterplatte (12) bezüglich des Trägers (14) beim Zusammenbau der ersten und zweiten Elemente vorzugeben.

7. Leuchtvorrichtung nach einem der vorhergehenden Ansprüche, wobei:
- die zweite Zusammenbauvorrichtung (32, 54) konfiguriert ist, die Drehung der Leiterplatte bezüglich des Trägers um die Achse (44) nur in einer ersten Richtung zu blockieren; und
- die Leuchtvorrichtung außerdem eine dritte Zusammenbauvorrichtung (34, 62, 66) zwischen der Leiterplatte und dem Träger enthält, die konfiguriert ist, die Drehung der Leiterplatte bezüglich des Trägers um die Achse (44) in einer zweiten entgegengesetzten Richtung zu blockieren,
wobei die dritte Zusammenbauvorrichtung ein von der Leiterplatte getragenes fünftes Element (34) und ein vom Träger getragenes sechstes Element (62, 66) enthält.

8. Leuchtvorrichtung nach einem der vorhergehenden Ansprüche, die eine oder mehrere Lichtquellen (28) enthält, vorzugsweise von der Art mit Halbleiter, die an einer Seite (18) der Leiterplatte befestigt sind.

9. Zusammenbauverfahren einer Leuchtvorrichtung (10) nach einem der vorhergehenden Ansprüche, wobei:
- die ersten (30) und zweiten (42, 50) Elemente der ersten Zusammenbauvorrichtung in einer Ausgangskonfiguration der Leiterplatte (12) bezüglich des Trägers (14) zusammengebaut werden; dann
- eine erste, eine zweite und eine dritte Drehbewegungen nacheinander auf die Leiterplatte bezüglich des Trägers angewendet werden, wobei die zweite Bewegung um die Achse (44) ausgeführt wird, die erste und die dritte Bewegung um eine Achse lotrecht zur Achse (44) ausgeführt werden,
wobei ein Weg des dritten Elements (32) der zweiten Zusammenbauvorrichtung so das vierte Element (54) der zweiten Zusammenbauvorrichtung umgeht; dann
- eine vierte Drehbewegung auf die Leiterplatte bezüglich des Trägers um die Achse (44) in Gegenrichtung zur zweiten Bewegung angewendet wird, um die dritten (32) und vierten (54) Elemente der zweiten Zusammenbauvorrichtung zusammenzubauen,
wobei die Leiterplatte und der Träger sich so in der zusammengebauten Konfiguration befinden.

10. Zusammenbauverfahren, nach Anspruch 9, einer Leuchtvorrichtung nach Anspruch 7, wobei:
- die Anwendung der ersten und zweiten Drehbewegungen auf die Leiterplatte zu einer elastischen Verformung des sechsten Elements (62, 66) der dritten Zusammenbauvorrichtung führt; und
- die Anwendung der dritten und vierten Drehbewegungen auf die Leiterplatte anschließend zu einer umgekehrten Verformung des sechsten Elements und zum Zusammenbau der fünften (34) und sechsten (66) Elemente der dritten Zusammenbauvorrichtung führt.

11. Zusammenbauverfahren nach Anspruch 9 einer Leuchtvorrichtung nach Anspruch 7, wobei das sechste Element (62, 66) der dritten Zusammenbauvorrichtung nach dem Zusammenbau der dritten (32) und vierten (54) Elemente der zweiten Zusammenbauvorrichtung mit dem Träger (14) zusammengebaut wird.

## Claims

1. Lighting device for an automotive vehicle, comprising:
a printed circuit board (12), comprising one or more electronic components (28); and
a support joined, or capable of being joined, to the printed circuit board,
**characterized in that** said lighting device comprises
a first joining device (30, 42, 50) for joining the printed circuit board to the support, said first joining device comprising a first element (30) borne by the printed circuit board and a second element (42, 50) borne by the support,
said first joining device permitting said printed circuit board to rotate, with respect to said support, about an axis (44) and about an axis perpendicular to said axis (44); and
a second joining device (32,54) for joining the printed circuit board to the support, located at a distance from the first joining device,
said second joining device comprising:
a third element (32) borne by the printed circuit board and located at a distance from the first element (30);
and a fourth element (54) borne by the support and located at a distance from the second element (42, 50),
said second joining device being capable of blocking the rotations of the printed circuit board with respect to the support about an axis perpendicular to axis (44) as well as about the axis (44) in one direction, in an assembled configuration of said printed circuit board and said support.

2. Lighting device according to claim 1, wherein the first and second elements of the first joining device comprise, respectively, an opening (30) made in the printed circuit board; and a relief (42, 50) of the support, said relief being positioned along the axis (44); the printed circuit board being capable of pivoting about said relief inserted into said opening.

3. Lighting device according to claim 1 or 2, wherein the third and fourth elements of the second joining device comprise, respectively: a cutout (32) of an edge of the printed circuit board; and a notch (54) of the support; said cutout being capable of being inserted into said notch.

4. Lighting device according to any of the preceding claims, wherein:
- the printed circuit board (12) is substantially longitudinal in form, comprising first and second (33) opposite ends;
- the first element (30) of the first joining device is located close to the first end; and
- the third element (32) of the second joining device is located close to the second end (33).

5. Lighting device according to any of the preceding claims, wherein
the printed circuit board and the support being in an angular position with respect to the axis (44) corresponding to the assembled configuration,
the first joining device permits a rotation of the printed circuit board around an axis perpendicular to axis (44), by an angle (β) with respect to said assembled configuration,
said angle (β) being between 5° and 25° and preferably equal to about 20°.

6. Lighting device according to any of the preceding claims, wherein the respective shapes (30, 46) of the first and second elements of the first joining device are capable of dictating a spatial configuration of the printed circuit board (12) with respect to the support (14) when joining said first and second elements.

7. Lighting device according to any of the preceding claims, wherein:
- the second joining device (32, 54) is configured to block the rotation of the printed circuit board with respect to the support about the axis (44) in a first direction only; and
- the lighting device additionally comprises a third joining device (34, 62, 66) between the printed circuit board and the support, configured to block the rotation of the printed circuit board with respect to the support about the axis in a second, opposite direction,
- said third joining device comprising a fifth element (34) borne by the printed circuit board and a sixth element (62, 66) borne by the support.

8. Lighting device according to any of the preceding claims, comprising one or more light sources (28), preferably of semiconductor-based type, fixed to a face (18) of the printed circuit board.

9. Method of assembling a lighting device (10) according to any of the preceding claims, wherein:
- the first (3)) and second (42, 50) elements of the first joining device are joined to one another in an initial configuration of the printed circuit board (12) with respect to the support (14); then
- first, second and third rotational movements are successively applied to the printed circuit board with respect to the support, the second movement being effected about the axis, the first and third movements being effected about an axis perpendicular to said axis (44),
- a trajectory of the third element (32) of the second joining device thus circumventing the fourth element (54) of said second joining device; then
- a fourth rotational movement is applied to the printed circuit board with respect to the support, about the axis (44), in the opposite direction to the second movement, so as to join the third (32) and fourth (54) elements of the second joining device,
- the printed circuit board and the support thus being in the assembled configuration.

10. Method of assembling according to claim 9, a lighting device according to claim 7, wherein:
- the application of the first and second rotational movements to the printed circuit board leads to an elastic deformation of the sixth element (62, 66) of the third joining device; and
- the application of the third and fourth rotational movements to the printed circuit board subsequently leads to an opposite deformation of said sixth element, and to the joining of the fifth (34) and sixth (66) elements of the third joining device.

11. Method of assembling according to claim 9, a lighting device according to claim 7, wherein the sixth element (62,66) of the third joining device is joined to the support (14) after the joining of the third (32) and fourth (54) elements of the second joining device.
